# EUROPÄISCHE PATENTSCHRIFT

(11) **EP 1 830 044 B1**
(45) Veröffentlichungstag und Bekanntmachung des Hinweises auf die Patenterteilung: **27.08.2008**
(21) Anmeldenummer: 07001694.4
(22) Anmeldetag: 26.01.2007
(51) Int. Cl.: F01N 7/08

(54) **Abgasanlage**
Exhaust system
Système d'échappement

(30) Priorität: 01.03.2006 DE 102006009323
(43) Veröffentlichungstag der Anmeldung: 05.09.2007
(73) Patentinhaber: Dr. Ing. h.c. F. Porsche Aktiengesellschaft, 70435 Stuttgart (DE)
(72) Erfinder: Winkel, Jörg, 71287 Weissach (DE)

(56) Entgegenhaltungen:
- EP-A- 1 607 594
- US-A- 1 521 074
- US-A- 2 112 534
- US-B1- 6 220 387

## Beschreibung

Die Erfindung bezieht sich auf eine Abgasanlage nach dem Oberbegriff des Anspruchs 1.

Aus der EP 0 582 106 A1 ist eine Abgasanlage für ein Kraftfahrzeug mit einem Auspuffrohr bekannt, das zweischalig mit ineinandergesteckten Rohren und einem zwischenliegenden Raum ausgeführt ist. Zur Reduzierung einer Oberflächentemperatur in dem äußeren Rohr sind in diesem mehrere kreisförmig angeordnete Öffnungen in dem Auspuffrohr vorgesehen.

Aufgabe der Erfindung ist es, eine Abgasanlage für ein Kraftfahrzeug zu schaffen, mit dem ein definiertes Geräuschverhalten hinsichtlich austretender Abgase erzielbar ist.

Diese Aufgabe wird erfindungsgemäß durch die Merkmale des Anspruchs 1 gelöst. Weitere vorteilhafte Merkmale beinhalten die Unteransprüche.

Die mit der Erfindung hauptsächlich erzielten Vorteile bestehen darin, dass eine Reduzierung der Einzelfrequenz am Abgas-Endrohr und in Abhängigkeit hiervon eine erhebliche Reduzierung eines Geräuschpegels des Fahrzeugs erzielbar ist. Dies wird nach der Erfindung dadurch erreicht, indem im Abgas-Ausgangsrohr Öffnungen kreisringförmig angeordnet sind, die unmittelbar nach außen in die Umgebungsluft ausmünden. Vorteilhafterweise sind die Öffnungen kreisförmig als Schlitz oder polygonal ausgeführt, wobei die Öffnungen unmittelbar vor einer Verbindung des Abgas-Endrohres mit dem Abgas-Ausgangsrohr angeordnet sind.

Eine Abstimmung der Einzelfrequenz und somit des Gesamtgeräuschpegels kann definiert erfolgen, indem nach der Erfindung die Lage und Anzahl der Öffnungen im Abgas-Ausgangsrohr, deren Öffnungsquerschnitt sowie die geometrische Ausbildung der Öffnungen entsprechend ausgeführt wird.

Die Öffnungen oder auch Perforationen im Abgas-Ausgangsrohr können nach der Erfindung z.B. durch Edelstahlwolle oder sonst wie durch isolierendes/absorbierendes Material abgedeckt sein. Dadurch wird sowohl ein zusätzlicher Abstimmungsparameter als auch eine Abdichtung des Abgas-Ausgangsrohres gegenüber einem Gasaustritt erzielt. Die Edelstahlwolle oder das isolierende/absorbierende Material kann das Abgas-Ausgangsrohr ummanteln.

Die Öffnungen können in allen möglichen Formen und Anzahl eingebracht werden. Auch Kombinationen verschiedener Formen sind möglich. Hierdurch ist eine Abstimmung der Wirkung und des Geräuscheindrucks außerhalb (Außengeräusch) und innerhalb (Innengeräusch/Sound) erreichbar.

Ein Ausführungsbeispiel der Erfindung ist in den Zeichnungen dargestellt und wird im Folgenden näher beschrieben.

Es zeigen
- Fig. 1: eine schematische Darstellung der Abgasanlage teilweise mit Endschalldämpfer und stromauf angeschlossenem Abgas-Ausgangsrohr und Abgas-Endrohr,
- Fig. 2: ein Geräuschpegel-Diagramm ohne Öffnungen im Abgas-Ausgangsrohr und
- Fig. 3: ein Geräuschpegel-Diagramm mit Öffnungen im Abgas-Ausgangsrohr.

Die nur teilweise dargestellte Abgasanlage 1 für ein Kraftfahrzeug umfasst einen Endschalldämpfer 2, dem sich stromab ein Abgas-Ausgangsrohr 3 und ein oder mehrere Abgas-Endrohre 4 und 5 anschließen. Der Endschalldämpfer 2 und die Abgasrohre 3, 4 und 5 werden in Pfeilrichtung von Abgasen aus einer Brennkraftmaschine durchströmt. Im Abgas-Ausgangsrohr 3 sind Öffnungen 6 angeordnet.

Diese Öffnungen 6 sind kreisringförmig im Abgas-Ausgangsrohr 3 angeordnet und münden unmittelbar nach außen hin in die Umgebungsluft ein. Die Öffnungen 6 können verschiedene Öffnungsformen aufweisen, wie beispielsweise kreisförmig, schlitzförmig oder polygonal. Es kann auch eine Mischform aus allen Öffnungsformen vorgesehen sein. Es kann sich auch um Perforationen im Abgas-Ausgangsrohr 3 handeln.

Wie Fig. 1 näher zeigt, können die Öffnungen 6 vorzugsweise nahe, einer Verbindung 7 des Abgas-Ausgangsrohres 3 mit dem Abgas-Endrohr 4 und 5 angeordnet sein. Es sind zumindest vier Öffnungen 6 oder auch mehr in dem Abgas-Ausgangsrohr 3 vorgesehen. Die Öffnungen 6 können durch ein isolierendes und/oder absorbierendes Material zur Erzielung eines zusätzlichen Abstimmungsparameters sowie zur Abdichtung gegen ein Abgasaustritt abgedeckt sein.

Die Öffnungen 6 sind derart im Abgas-Ausgangsrohr 3 gelegen, dass durch die Lage und der geometrischen Ausbildung der Öffnungen 6 sowie deren Öffnungsquerschnitte in definierter Weise eine Reduzierung einer Einzelfrequenz des Abgasstromes sowie ein hierzu resultierender reduzierter Gesamtgeräuschpegel am Fahrzeug erreicht wird.

In den Fig. 2 und 3 sind Diagramme mit den einzelnen Geräuschpegeln dargestellt, wobei in Fig. 2 die Geräuschpegel ohne Öffnungen 6 im Abgas-Ausgangsrohr 3 und in Fig. 3 die Geräuschpegel mit vier Öffnungen 6 im Abgas-Ausgangsrohr 3 dargestellt sind. In einer ersten senkrechten Koordinate sind die Drehzahlen und die Geschwindigkeiten des Fahrzeugs und in der gegenüberstehenden zweiten senkrechten Koordinate sind die Stärken der Geräuschpegel dargestellt. In der waagrechten Koordinate ist der Abstand zur Fahrzeugfront beim Vorbeifahren des Fahrzeugs an den Mikrofonen aufgezeigt.

Wie aus der Maximalposition I und der Minimalposition II der Pegelkennlinie 10, 11 und 10a, 11a in den Diagrammen zu erkennen ist, sinkt der Geräuschpegel von 78dBF(A) bei vierzehn Meter Vorbeifahrt auf 77dB(A) ab, was eine wesentliche Verminderung des Geräuschpegels mit sich bringt. Die Pegelkennlinien kennzeichnen ein Geräusch an der linken und rechten Fahrzeugseite. Die Geschwindigkeit wird durch die Kennlinien 12, 12a und die Drehzahl durch die Kennlinien 14, 14a dargestellt.

## Patentansprüche

1. Abgasanlage für ein Kraftfahrzeug mit einem stromab zu einem Endschalldämpfer angeordnetem Abgas-Ausgangsrohr, welches in wenigstens ein Abgas-Endrohr einmündet und die Abgase vom Abgas-Endrohr in die Umgebungsluft abführbar ist, **dadurch gekennzeichnet, dass** im Abgas-Ausgangsrohr (3) Öffnungen (6) kreisringförmig angeordnet sind, die unmittelbar nach außen in die Umgebungsluft ausmünden.

2. Abgasanlage nach Anspruch 1, **dadurch gekennzeichnet, dass** die Öffnungen (6) kreisförmig als Schlitz oder polygonal ausgeführt sind.

3. Abgasanlage nach den Ansprüchen 1 oder 2, **dadurch gekennzeichnet, dass** die Öffnungen (6) unmittelbar vor einer Verbindung (7) des Abgas-Endrohres (4, 5) mit dem Abgas-Ausgangsrohr (3) angeordnet sind.

4. Abgasanlage nach einem der vorhergehenden Ansprüche, **dadurch gekennzeichnet, dass** zumindest vier Öffnungen (6) im Abgas-Ausgangsohr (3) angeordnet sind, die einen gleichen Abstand zueinander aufweisen.

5. Abgasanlage nach einem der vorhergehenden Ansprüche, **dadurch gekennzeichnet, dass** die Öffnungen (6) derart im Abgas-Ausgangsrohr (3) lagemäßig angeordnet und geometrisch ausgebildet sind, dass eine Reduzierung der Einzelfrequenz und ein hieraus resultierender reduzierter Geräuschpegel erzielbar ist.

6. Abgasanlage nach einem der vorhergehenden Ansprüche, **dadurch gekennzeichnet, dass** die Öffnungen (6) durch ein isolierendes und/oder absorbierendes Material zur Erzielung eines zusätzlichen Abstimmungsparameters und zur Abdichtung gegen Abgasaustritt erzielbar ist.

## Claims

1. Exhaust system for a motor vehicle having an exhaust gas outlet pipe which is arranged downstream of an end silencer and which opens into at least one exhaust gas end pipe, and which can carry the exhaust gases from the exhaust gas end pipe into the surrounding air, **characterized in that** openings (6) are arranged in the shape of a circular ring in the exhaust gas outlet pipe (3) and open directly outwards into the surrounding air.

2. Exhaust system according to Claim 1, **characterized in that** the openings (6) are embodied in a circular shape as a slit or in a polygonal fashion.

3. Exhaust system according to Claims 1 or 2, **characterized in that** the openings (6) are arranged directly upstream of a connection (7) of the exhaust gas end pipe (4, 5) to the exhaust gas outlet pipe (3).

4. Exhaust system according to one of the preceding claims, **characterized in that** at least four openings (6), which are at equal distances from one another, are arranged in the exhaust gas outlet pipe (3).

5. Exhaust system according to one of the preceding claims, **characterized in that** the openings (6) are arranged in terms of position in the exhaust gas outlet pipe (3) and are formed geometrically in such a way that a reduction in the individual frequency and a reduced noise level resulting therefrom can be achieved.

6. Exhaust system according to one of the preceding claims, **characterized in that** the openings (6) can be achieved by means of an insulating and/or absorbing material for achieving an additional adjustment parameter and for providing a seal to prevent exhaust gas from escaping.

## Revendications

1. Système d'échappement pour un véhicule automobile, comprenant un tuyau de sortie de gaz d'échappement disposé en aval du silencieux terminal, qui débouche dans au moins un tuyau d'extrémité de gaz d'échappement, le gaz d'échappement pouvant être évacué du tuyau d'extrémité de gaz d'échappement dans l'air environnant, **caractérisé en ce que** des ouvertures (6) sont réparties sous forme annulaire circulaire dans le tuyau de sortie de gaz d'échappement (3) et débouchent directement vers l'extérieur dans l'air environnant.

2. Système d'échappement selon la revendication 1, **caractérisé en ce que** les ouvertures (6) sont réalisées sous forme circulaire sous forme de fentes ou sous forme polygonale.

3. Système d'échappement selon les revendications 1 ou 2, **caractérisé en ce que** les ouvertures (6) sont disposées directement avant une connexion (7) du tuyau d'extrémité de gaz d'échappement (4, 5) au tuyau de sortie de gaz d'échappement (3).

4. Système d'échappement selon l'une quelconque des revendications précédentes, **caractérisé en ce qu'**au moins quatre ouvertures (6) sont disposées dans le tuyau de sortie de gaz d'échappement (3), et présentent le même écartement les unes des autres.

5. Système d'échappement selon l'une quelconque des revendications précédentes, **caractérisé en ce que** les ouvertures (6) sont disposées suivant un agencement dans le tuyau de sortie de gaz d'échappement (3) et sont réalisées géométriquement de telle sorte que l'on puisse obtenir une réduction de la fréquence propre et un niveau de bruit réduit en résultant.

6. Système d'échappement selon l'une quelconque des revendications précédentes, **caractérisé en ce que** les ouvertures (6) sont recouvertes par un matériau isolant et/ou absorbant pour obtenir un paramètre d'adaptation supplémentaire et pour réaliser l'étanchéité vis-à-vis de la sortie de gaz d'échappement.
